# EUROPÄISCHE PATENTSCHRIFT

(11) **EP 0 729 198 B1**
(45) Veröffentlichungstag und Bekanntmachung des Hinweises auf die Patenterteilung: **21.11.2001**
(21) Anmeldenummer: 96200280.4
(22) Anmeldetag: 08.02.1996
(51) Int. Cl.: H01Q 1/24

(54) **Konverter**
Converter
Convertisseur

(30) Priorität: 21.02.1995 DE 19505860
(43) Veröffentlichungstag der Anmeldung: 28.08.1996
(73) Patentinhaber: Philips Corporate Intellectual Property GmbH, 52064 Aachen (DE); Koninklijke Philips Electronics N.V., 5621 BA Eindhoven (NL)
(72) Erfinder: Schiltmans, Ronald, Philips Patentverwaltung GmbH, D-22335 Hamburg (DE)
(74) Vertreter: Schmalz, Günther, Dipl.-Ing.

(56) Entgegenhaltungen:
- EP-A- 0 231 422
- EP-A- 0 252 269
- EP-A- 0 523 770
- EP-A- 0 599 108
- WO-A-92/21159
- GB-A- 2 262 391

## Beschreibung

Die Erfindung bezieht sich auf einen Konverter für eine Satellitenantenne.

Bekannte Konverter dieser Art sind z.B. an schüsselförmigen Satelliten-Empfangsantennen angeordnet und besitzen in der Regel ein sogenanntes Horn, das am Ende des Hohlleiters angeordnet ist. Die von der Antenne empfangenen Mikrowellen werden durch den Hohlleiter in den Konverter geleitet und dort in Hochfrequenz umgewandelt. Diese Hochfrequenz wird sodann aus dem Konverter heraus z.B. zu einem Satellitenempfänger geführt. Die bekannten Konverter besitzen in der Regel ein zweiteiliges metallisches Gehäuse, wobei der plattenförmige Schaltungsträger zunächst in das mit dem Hohlleiter verbundene Gehäuseunterteil eingesetzt wird und wobei sodann das Gehäuse durch Aufsetzen des Deckels verschlossen wird. Der Hochfrequenzkontakt erfolgt durch einen koaxialen Leitungsanschluß, der beim Einsetzen des Schaltungsträgers mit diesem kontaktiert. Der Hohlleiterkurzschluß befindet sich dabei in dem metallischen Deckel. Ferner bilden Hohlräume im Gehäuseunterteil mit Bauteilen auf dem Schaltungsträger elektrische Schaltkreise. So ist z.B. im Gehäuseunterteil ein genau begrenzter Hohlraum vorhanden, der mit entsprechenden Bauteilen auf dem Schaltungsträger einen abgleichbaren Hohlraumresonator bildet. Ferner sind im Gehäuseunterteil Hohlräume für Schaltungsstufen, z.B. Filter, Verstärker oder dergl., vorhanden.

Eine derartige Bauweise hat den Nachteil, daß die Gehäusebauteile mit den darin ausgebildeten Hohlräumen genau auf den einzusetzenden Schaltungsträger mit den dort aufgebrachten Bauelementen abgestimmt sein müssen. Bei Änderung des Schaltungsträgers müssen entsprechende Änderungen am Gehäuse vorgenommen werden, wenn dies überhaupt bei der massiven Ausführung des Gehäuses möglich ist. Anderenfalls ist das Gehäuse nicht mehr zu verwenden.

Ein Konverter der genannten Art ist z.B. durch die EP 0 131 633 B1 bekannt geworden, wobei das Gehäuse noch zusätzlich von einer Art Schutzgehäuse umgeben ist.

Aus der EP 0 231 422 A2 ist ebenfalls ein Konverter für eine Satellitenantenne bekannt. Es wird eine vom Konvertergehäuse unabhängige Platte erwähnt, die einen Teil eines Hohlleiters und Mikrowellenschaltkreismodule tragende Kühlkörper bildet.

Der Erfindung liegt die Aufgabe zugrunde, den Aufwand bei der Herstellung derartiger Konverter zu verringern und eine größere Flexibilität zu erreichen.

Diese Aufgabe wird bei einem Konverter der eingangs genannten Art gemäß der Erfindung dadurch gelöst, daß ein im Gehäuse des Konverters angeordnetes und aus dem Gehäuse des Konverters herausnehmbares Kernmodul vorgesehen ist, das ein Hohlraumelement, ein Basiselement und einen zwischen dem Hohlraumelement und dem Basiselement angeordneten Schaltungsträger aufweist, wobei an dem Hohlraumelement ausgebildete Hohlräume mit auf dem Schaltungsträger angeordneten Bauelementen elektrische Schaltkreise bilden.

Dadurch ergibt sich der Vorteil, daß bei einer evtl. Änderung des Schaltungsträgers das Gehäuse selbst nicht mehr geändert zu werden braucht. Das Kernmodul bildet vielmehr eine in sich abgeschlossene Einheit, die jeweils in ein räumlich entsprechend angepaßtes Konvertergehäuse eingesetzt wird. Dabei muß selbstverständlich gewährleistet sein, daß der Hohlleitereingang des Gehäuses mit dem entsprechenden Hohlleitereingang des Kernmoduls korrespondiert. Gleiches gilt für den HF-Ausgang, der beim Einsetzen des Kernmoduls in das Gehäuse mit dem Schaltungsträger kontaktiert und verlötet wird. Ein derartiges Kernmodul kann somit unabhängig von dem Konvertergehäuse gefertigt und vertrieben werden. Ein derartiges Kernmodul ist abgeglichen, geprüft und somit voll funktionsfähig und kann in diesem Zustand unabhängig vom Gehäuse vertrieben werden. Der Kunde kann somit jeweils das für seine Belange spezifische Gehäuse wählen und dabei dann ein derartiges Kernmodul einbauen. Änderungen im Kernmodul wirken sich nicht mehr auf die Gehäusebauform des Konverters aus.

In Ausgestaltung der Erfindung ist vorgesehen,
- daß das Kernmodul aus einem metallischen Hohlraumelement, einem metallischen Basiselement und dem dazwischen angeordenten Schaltungsträger gebildet ist und
- daß an dem Hohlraumelement ausgebildete Hohlräume mit auf dem Schaltungsträger angeordneten Bauelementen elektrische Schaltkreise bilden.

Die bei den bisher bekannten Bauarten im Gehäuse des Konverters selbst angeordneten Hohlräume sind nunmehr erfindungsgemäß an dem mit dem Kernmodul herausnehmbar angeordneten Hohlraumelement angeordnet, wobei im zusammengebauten Zustand mit den Bauelementen des Schaltungsträgers entsprechende Schaltkreise gebildet werden.

In weiterer Ausgestaltung der Erfindung besitzt die auf der gegenüberliegenden Seite des Schaltungsträgers angeordnete Basisplatte entsprechend geformte und ausgebildete Versteifungsrippen, so daß ein größtmögliches Maß an Steifigkeit des Kernmoduls gewährleistet ist.

In weiterer Ausgestaltung der Erfindung ist vorgesehen, daß das Hohlraumelement, das Basiselement und der Schaltungsträger durch Befestigungselemente, z.B. Schrauben, miteinander zu einer Einheit verbunden sind und daß das Hohlraumelement und/oder das Basiselement mit Führungsstiften versehen sind, die beim Zusammenbau der drei Teile in entsprechende Bohrungen des jeweils gegenüberliegenden Teiles eingreifen. Eine derartige Befestigungs- und Konstruktionsweise bietet eine zuverlässige und verbiegungssteife Baueinheit.

In weiterer Ausgestaltung der Erfindung ist vorgesehen, daß das Kernmodul einen mit dem Hohlleiter des Gehäuses korrespondierenden Hohlleiter aufweist, der an seinem Ende kurzgeschlossen ist, wobei das Basiselement einen mit dem Hohlleiter des Gehäuses korrespondierenden Hohlleiterdurchgang und das Hohlraumelement einen Hohlleiterkurzschluß aufweist. Beim Einbau des Kernmoduls in das Gehäuse ist dabei gewährleistet, daß der außen am Gehäuse angebrachte Hohlleiter zuverlässig in das Innere verlängert und am Ende durch das Hohlraumelement kurzgeschlossen wird. Der Kurzschluß am Hohlraumelement und der Hohlleiterdurchgang am Basiselement können einfach und problemlos hergestellt werden.

Damit eine zuverlässige Verbindung zwischen dem Außenhohlleiter des Gehäuses und dem Hohlleiter des Kernmoduls gewährleistet ist, sind in weiterer Ausgestaltung der Erfindung in Umfangsnähe des Hohlleiters des Kernmoduls Befestigungsschrauben vorgesehen, die eine zuverlässige Anlage und Befestigung des Kernmoduls im Bereich des Hohlleiters mit dem Gehäuse sichern.

In weiterer Ausgestaltung der Erfindung ist vorgesehen, daß das Hohlraumelement und das Basiselement im HF-Anschlußbereich des Schaltungsträgers jeweils als Zunge ausgebildet sind und daß die Zungen und der Schaltungsträger mit Bohrungen zur Aufnahme einer Schraube versehen sind, wodurch die Bauteile am Gehäuse befestigt sind. Bei Anziehen dieser Befestigungsschraube können die Zungen nachgeben, so daß ein einwandfreier Kontakt zwischen der metallischen Unterseite des Schaltungsträgers und dem Gehäuse gewährleistet ist. Da die Zungen beim Anziehen nachgeben, wird die Lage des Kernmoduls beim Anziehen dieser Schraube nicht verändert.

In weiterer Ausgestaltung der Erfidung ist vorgesehen, daß das metallische Hohlraumelement und Basiselement aus Spritzguß, z.B. aus einer Aluminium-Zink-Legierung, gefertigt sind. Eine derartige Bauweise gewährleistet eine sichere, zuverlässige und preiswerte Herstellungsart.

In weiterer Ausgestaltung der Erfindung ist vorgesehen,
- daß das Konvertergehäuse ein Gehäuseunterteil und ein Deckelteil aufweist,
- daß das Unterteil mit einem Hohlleiter- und einem HF-Anschluß versehen ist und zur Aufnahme und Befestigung des Kernmoduls ausgebildet ist und
- daß das Unterteil und das Kernmodul mit einander angepaßten Lagerflächen versehen sind.

Diese Bauweise bietet den Vorteil, daß das Kernmodul mit einfachen Handgriffen in das Unterteil eingesetzt werden kann, wobei die Verbindung mit dem Hohlleiter durch Anziehen der zugehörigen Befestigungsschrauben gewährleistet ist. Die Erdung erfolgt, wie oben beschrieben, durch Anziehen einer besonderen Befestigungsschraube, und der HF-Anschluß erfolgt durch Verlöten des entsprechend kontaktierten Anschlußdrahtes. Danach wird das Gehäuse durch den Deckel verschlossen.

In der Zeichnung sind in den Fig. 1 bis 6 Ausführungsbeispiele des Gegenstandes gemäß der Erfindung schematisch dargestellt.
Fig. 1 zeigt eine Seitenansicht eines Kernmoduls,
Fig. 2 zeigt eine auseinandergezogene Seitenansicht des Kernmoduls,
Fig. 3 zeigt eine Ansicht aus Richtung A gemäß Fig. 2,
Fig. 4 zeigt eine Ansicht aus Richtung B gemäß Fig. 2,
Fig. 5 zeigt eine Ansicht aus Richtung C gemäß Fig. 2, und
Fig. 6 zeigt in einer vergrößerten geschnittenen Seitenansicht ein Konvertergehäuse mit einem eingebauten Kernmodul.

Das Kernmodul 10 gemäß Fig. 1 bis 5 besteht aus einem Hohlraumelement 11, einer Basisplatte 12 und einem dazwischen angeordneten Schaltungsträger 13. Der Schaltungsträger 12 enthält eine gedruckte Schaltung 13a und elektronische Bauelemente 13b, die im einzelnen nicht dargestellt sind. Der Schaltungsträger 13 bildet mit im Hohlraumelement 11 angeordneten Hohlräumen 14, 15 elektronische Schaltkreise. Mit 14 sind beispielsweise Hohlräume bezeichnet, die mit entsprechenden Bauelementen auf dem Schaltungsträger 13 abgleichbare Hohlraumresonatoren bilden. 15 bezeichnet weitere Hohlräume für Schaltungsstufen, z.B. Filter oder Verstärker. Das Kernmodul 10 besitzt im oberen Teil einen Hohlleiter 16, der sich aus einem Hohlleiterteil 16a in der Basisplatte 12 und einem kurzgeschlossenen Teil 16b im Hohlraumelement 11 zusammensetzt. Wenn das Kernmodul in ein Konvertergehäuse eingebaut wird (siehe Fig. 6 weiter unten), verbindet sich dieser Hohlleiter 16 mit dem Hohlleiter des Konvertergehäuses zu einer Einheit.

Die Bauteile 11, 12 und 13 werden durch Schrauben 17 in der Bohrung 17a miteinander zu einer kompakten, in sich selbständigen Einheit verbunden. Diese Verbindung ist derart, daß die miteinander korrespondierenden Bauteile unverrückbar zueinander gehalten sind.

Die Bauteile 11, 12 sind jeweils in der HF-Verbindungsecke des Schaltungsträgers 13 als Zungen 11a, 12a ausgebildet, die mit Bohrungen zur Aufnahme einer Schraube 18a zur Befestigung am Gehäuse 20 versehen sind. Zur Befestigung des Kernmoduls 10 (11, 12, 13) am Gehäuse 20 dienen ferner im Randbereich des Hohlleiters 16 in Bohrungen 18c geführte Schrauben 18b. Der Schaltungsträger 13 enthält im Bereich der Zungen 11a, 12a eine Öffnung 13c zur Durchführung eines Anschlußdrahtes 19 für die HF-Ableitung. Der Schaltungsträger 13 ist an seiner Unterseite 13d elektrisch leitend ausgebildet, um bei der Montage einen Erdungskontakt mit dem Konvertergehäuse herzustellen. Beim Anziehen der Schraube 18a geben die Zungen 11a, 12a nach. Mit 17b sind Stifte bezeichnet, die beim Zusammenfügen der Teile 11, 12, 13 in Bohrungen 17c und evtl. auch in Gehäusebohrungen eingreifen. Die Antennenspannung wird an Drähten 30 abgegriffen. Mit 12a sind vorstehende Versteifungsrippen am Basisteil 12 bezeichnet.

Nach Prüfung, Abstimmung und Abgleichung wird das Kernmodul in ein Konvertergehäuse eingebaut, wie schematisch in Fig. 6 dargestellt ist. Fig. 6 zeigt ein zweiteiliges Konvertergehäuse 20 mit einem Untergehäuse 20a und einem Deckelteil 20b. In dieses Konvertergehäuse 20 ist ein Kernmodul 21 eingesetzt, welches aus einem Hohlraumelement 22, einem Basiselement 23 und einem dazwischen angeordneten Schaltungsträger 24 besteht. Das Hohlraumelement 22 enthält Hohlräume, die mit entsprechenden Bauelementen des Schaltungsträgers 24 Schaltkreise bilden. Der Hohlraum 22a bildet z.B. mit entsprechenden Bauelementen einen durch eine Schraube 22b abgleichbaren Hohlraumresonator. Das Kernmodul 21 besitzt ferner einen Hohlleiter 25, der sich zusammensetzt aus einem Hohlleiterdurchgang 25a im Basiselement 23 und einem kurzgeschlossenen Teil 25b im Hohlraumelement 22. Das Gehäuse 20 besitzt an der Außenseite einen angesetzten Hohlleiter 26, der an seinem Außenende ein Horn 27 aufweist. Der Hohlleiter 26 bildet mit dem Hohlleiter 25 und Gehäuseteilen 20c einen gemeinsamen Hohlleiter, der endseitig bei 25b kurzgeschlossen ist.

Mit 28 ist ein HF-Anschluß bezeichnet, der über einen Draht 29 mit dem Schaltungsträger 24 verbunden ist.

## Patentansprüche

1. Konverter für eine Satellitenantenne mit einem im Gehäuse (20) des Konverters angeordneten und aus dem Gehäuse des Konverters (20) herausnehmbaren Kernmodul (10, 21), das ein Hohlraumelement (11, 22), ein Basiselement (12, 23) und einen zwischen dem Hohlraumelement (11, 22) und dem Basiselement (12, 23) angeordneten Schaltungsträger (13, 24) aufweist, wobei an dem Hohlraumelement (11, 22) ausgebildete Hohlräume (15, 14) mit auf dem Schaltungsträger (13, 24) angeordneten Bauelementen elektrische Schaltkreise bilden.

2. Konverter nach Anspruch 1,
**dadurch gekennzeichnet,**
**daß** das Basiselement (12, 23) im Bereich der gegenüberliegenden Ränder der Hohlräume (15, 14) mit vorstehenden Versteifungsrippen (12a) versehen ist.

3. Konverter nach Anspruch 1 oder 2,
**dadurch gekennzeichnet,**
**daß** das Hohlraumelement (11, 22), das Basiselement (12, 23) und der Schaltungsträger (13, 24) durch Befestigungselemente, z.B. Schrauben (17), miteinander zu einer Einheit verbunden sind und daß das Hohlraumelement (11, 22) und/oder das Basiselement (12, 23) mit Führungsstiften (17b) versehen sind, die beim Zusammenbau der drei Teile in entsprechende Bohrungen (17c) des jeweils gegenüberliegenden Teiles eingreifen.

4. Konverter nach einem der Ansprüche 1 bis 3,
**dadurch gekennzeichnet,**
**daß** das Kernmodul (10, 21) einen mit dem Hohlleiter (26) des Gehäuses (20) korrespondierenden Hohlleiter (16, 25) aufweist, der an seinem Ende (16b, 25b) kurzgeschlossen ist, wobei das Basiselement (12, 23) einen mit dem Hohlleiter (26) des Gehäuses (10) korrespondierenden Hohlleiterdurchgang (16a, 25a) und das Hohlraumelement (11, 22) einen Hohlleiterkurzschluß (16b, 25b) aufweist.

5. Konverter nach einem der Ansprüche 1 bis 4,
**dadurch gekennzeichnet,**
**dass** in Umfangsnähe des Hohlleiters (16, 25) des Kernmoduls (10, 21) Befestigungsschrauben (18b) in Bohrungen (18c) vorgesehen sind, die eine zuverlässige Anlage und Befestigung des Kernmoduls im Bereich des Hohlleiters mit dem Gehäuse sichern.

6. Konverter nach einem der Ansprüche 1 bis 5,
**dadurch gekennzeichnet,**
**dass** das Hohlraumelement (11) und das Basiselement (12) im HF-Anschlußbereich des Schaltungsträgers (13) jeweils als Zunge (11a, 12a) ausgebildet sind und daß die Zungen (11a, 12a) und der Schaltungsträger (13) mit Bohrungen zur Aufnahme einer Schraube (18a) versehen sind, wodurch die Bauteile (11, 12, 13) am Gehäuse (20) befestigt sind.

7. Konverter nach einem der Ansprüche 1 bis 6,
**dadurch gekennzeichnet,**
**dass** das metallische Hohlraumelement (11, 22) und Basiselement (12, 24) aus Spritzguß, z.B. aus einer Aluminium-Zink-Legierung, gefertigt sind.

8. Konverter nach einem der Ansprüche 1 bis 7,
**dadurch gekennzeichnet,**
- **dass** das Konvertergehäuse ein Gehäuseunterteil (20a) und ein Deckelteil (20b) aufweist,
- **daß** das Unterteil (20a) mit einem Hohlleiter- und einem HF-Anschluß (20b, 28) versehen ist und zur Aufnahme und Befestigung des Kernmoduls (10, 21) ausgebildet ist und
- **daß** das Unterteil (20a) und das Kernmodul (10, 21) mit einander angepaßten Lagerflächen (20', 21') versehen sind.

9. Kernmodul (10, 21) zum Einbau in einen Konverter einer Satellitenanlage nach einem der Ansprüche 1 bis 8,
**dadurch gekennzeichnet,**
**daß** das Kernmodul (10, 21) ein Hohlraumelement (11, 22), ein Basiselement (12, 23) und einen zwischen dem Hohlraumelement (11, 22) und dem Basiselement (12, 23) angeordneten Schaltungsträger (13, 24) aufweist, wobei an dem Hohlraumelement (11, 22) ausgebildete Hohlräume (15, 14) mit auf dem Schaltungsträger (13, 24) angeordneten Bauelementen elektrische Schaltkreise bilden.

## Claims

1. A converter for a satellite antenna, comprising a core module (10,21) which is arranged in the housing (20) of the converter and is removable from the housing (20) of the converter, which core module comprises a cavity element (11, 22), a base element (12, 23) and a circuit support (13, 24) arranged between the cavity element (11,22) and the base element (12,23), while cavities (15, 14) formed on the cavity element (11, 22) constitute electric circuits with components arranged on the circuit support (13, 24).

2. A converter as claimed in claim 1, **characterized in that** the base element (12, 23) is provided with projecting reinforcement ribs (12a) in the area of the facing edges of the cavities (15, 14).

3. A converter as claimed in claim 1 or 2, **characterized in that** the cavity element (11, 22), the base element (12, 23) and the circuit support (13, 24) are connected together by means of fixation elements, for example screws (17), so as to form a unit, and **in that** the cavity element (11, 22) and/or the base element (12, 23) are provided with guide pins (17b) which, in the assembly of the three parts, engage corresponding holes (17c) in the relevant, facing part.

4. A converter as claimed in any one of claims 1 to 3, **characterized in that** the core module (10, 21) has a hollow waveguide (16, 25) which is short-circuited at its end (16b, 25b) and corresponds to the waveguide (26) of the housing (20), the base element (12, 23) having a waveguide passage (16a, 25a) corresponding to the waveguide (26) of the housing (20) and the cavity element (11, 22) having a waveguide short-circuit (16b, 25b).

5. A converter as claimed in any one of claims 1 to 4, **characterized in that** fixation screws (18b) engaging holes (18c) are provided in the circumferential proximity of the waveguide (16, 25) of the core module (10, 21), which screws ensure a reliable engagement with, and fixation of the core module to the housing in the area of the waveguide.

6. A converter as claimed in any one of claims 1 to 5, **characterized in that** the cavity element (11) and the base element (12) are each formed as lugs (11a, 12a) in the area of the RF terminal of the circuit support (13), and **in that** the lugs (11a, 12a) and the circuit support (13) are provided with holes for engaging a screw (18a) by which the components (11, 12, 13) are fixed to the housing (20).

7. A converter as claimed in any one of claims 1 to 6, **characterized in that** the metallic cavity element (11, 22) and the base element (12, 24) are made of a cast material, for example an aluminium-zinc alloy.

8. A converter as claimed in any one of claims 1 to 7, **characterized in that**
- the converter housing has a lower part (20a) and a cover part (20b),
- the lower part (20a) is provided with a waveguide and an RF terminal (20b, 28) and is implemented to accommodate and fix the core module (10, 21), and
- the lower part (20a) and the core module (10, 21) have bearing surfaces (20', 21') which are adapted to each other.

9. A core module (10, 21) to be built into a converter of a satellite arrangement as claimed in any one of claims 1 to 8, **characterized in that** the core module (10,21) comprises a cavity element (11, 22), a base element (12, 23) and a circuit support (13, 24) arranged between the cavity element (11,22) and the base element (12,23), while cavities (15, 14) formed on the cavity element (11, 22) constitute electric circuits with components arranged on the circuit support (13, 24).

## Revendications

1. Convertisseur pour une antenne satellite avec un module de noyau (10, 21) disposé dans le boîtier (20) du convertisseur et extractible du boîtier du convertisseur (20) qui présente un élément de cavité (11, 22), un élément de base (12, 23) et un support de circuit (13, 24) disposé entre l'élément de cavité (11, 22) et l'élément de base (12, 23), les cavités (15, 14) conçues sur l'élément de cavité (11, 22) formant des circuits électriques avec les composants disposés sur le support de circuit (13, 24).

2. Convertisseur selon la revendication 1,
**caractérisé en ce**
**que** l'élément de base (12, 23) est muni de nervures de raidissement (12a) en saillie dans la région des bords opposés des cavités (15, 14).

3. Convertisseur selon l'une des revendications 1 ou 2,
**caractérisé en ce**
**que** l'élément de cavité (11, 22), l'élément de base (12, 23) et le support de circuit (13, 24) sont reliés entre eux en une unité par des éléments de fixation, p.ex. des vis (17) et que l'élément de cavité (11, 22) et/ou l'élément de base (12, 23) sont munis de broches de guidage (17b) qui s'insèrent lors du montage des trois pièces dans les alésages correspondants (17c) de la partie respectivement opposée.

4. Convertisseur selon l'une des revendications 1 à 3,
**caractérisé en ce**
**que** le module de noyau (10, 21) présente un guide d'ondes (16, 25) correspondant au guide d'ondes (26) du boîtier (20), qui est court-circuité à son extrémité (16b, 25b), l'élément de base (12, 23) présentant un passage de guide d'ondes (16a, 25a) correspondant au guide d'ondes (26) du boîtier (10) et l'élément de cavité (11, 22) un court-circuit de guide d'ondes (16b, 25b).

5. Convertisseur selon l'une des revendications 1 à 4,
**caractérisé en ce**
**qu'**il est prévu dans la périphérie du guide d'ondes (16, 25) du module de noyau (10, 21) des vis de fixation (18b) dans les alésages (18c) qui assurent une application et une fixation fiables du module de noyau dans la région du guide d'ondes avec le boîtier.

6. Convertisseur selon l'une des revendications 1 à 5,
**caractérisé en ce**
**que** l'élément de cavité (11) et l'élément de base (12) sont respectivement conçus comme une languette (11a, 12a) dans la région de connexion HF du support de circuit (13) et que les languettes (11a, 12a) et le support de circuit (13) sont munis d'alésages en vue du logement d'une vis (18a), les composants (11, 12, 13) étant fixés sur le boîtier (20).

7. Convertisseur selon l'une des revendications 1 à 6,
**caractérisé en ce**
**que** l'élément de cavité métallique (11, 22) et l'élément de base (12, 24) sont coulés par injection, par exemple à partir d'un alliage aluminium-zinc.

8. Convertisseur selon l'une des revendications 1 à 7,
**caractérisé en ce**
- **que** le boîtier du convertisseur présente une partie inférieure de boîtier (20a) et une partie de couvercle (20b),
- **que** la partie inférieure (20a) est munie d'une borne de guide d'ondes et d'une borne HF (20b, 28) et est conçue en vue du logement et de la fixation du module de noyau (10, 21) et
- **que** la partie inférieure (20a) et le module de noyau (10, 21) sont munis de surfaces de palier (20', 21') adaptées l'une à l'autre.

9. Module de noyau (10, 21) en vue du logement dans un convertisseur d'une installation satellite selon l'une des revendications 1 à 8,
**caractérisé en ce**
**que** le module de noyau (10, 21) se compose d'un élément de cavité (11, 22), d'un élément de base (12, 24) et d'un support de circuit (13, 24) disposé entre l'élément de cavité (11, 22) et l'élément de base (12, 23), les cavités (14, 15) conçues sur l'élément de cavité (11, 22) formant respectivement des circuits électriques avec les composants disposés sur le support de circuit (13, 24).
